# NEUE EUROPÄISCHE PATENTSCHRIFT

(11) **EP 3 405 421 B2**
(45) Veröffentlichungstag und Bekanntmachung des Hinweises auf die Entscheidung über den Einspruch: **26.04.2023**
(45) Hinweis auf die Patenterteilung: 11.03.2020
(21) Anmeldenummer: 17700958.6
(22) Anmeldetag: 18.01.2017
(51) Int. Cl.: B65H 19/18

(54) **VORRICHTUNG UND VERFAHREN ZUM WECHSEL EINES WICKELS UND ZUM VERBINDEN EINER NEUEN MATERIALBAHN AN EIN ENDE EINER ALTEN MATERIALBAHN**
DEVICE AND METHOD FOR CHANGING A REEL AND FOR CONNECTING A NEW MATERIAL WEB TO THE END OF AN OLD MATERIAL WEB
DISPOSITIF ET PROCÉDÉ DE CHANGEMENT D'UNE BOBINE ET DE LIAISON D'UNE NOUVELLE BANDE DE MATÉRIAU À UNE EXTRÉMITÉ D'UNE ANCIENNE BANDE DE MATÉRIAU

(30) Priorität: 18.01.2016 DE 102016200570
(43) Veröffentlichungstag der Anmeldung: 28.11.2018
(73) Patentinhaber: Windmöller & Hölscher KG, 49525 Lengerich (DE)
(72) Erfinder: FRISCHE, Holger, 49525 Lengerich (DE); KASSELMANN, Gerd, 49525 Lengerich (DE); KIRCHHOFF, Tim, 49525 Lengerich (DE); STRUNK, Peter, 49525 Lengerich (DE)
(86) Internationale Anmeldenummer: PCT/EP2017/050982
(87) Internationale Veröffentlichungsnummer: WO 2017/125436

(56) Entgegenhaltungen:
- EP-A1- 0 010 869
- US-A- 4 120 739
- US-A- 5 881 964
- US-A- 5 900 090
- US-A1- 2004 060 641
- US-A1- 2010 090 052
- US-A1- 2014 251 528
- WILLIAMS B E: "Means for generating a controlled butt splice gap", NOT KNOWN, MASON PUBLICATIONS, HAMPSHIRE, GB, Bd. 201, Nr. 9, 1. Januar 1981 (1981-01-01), XP007107627, ISSN: 0374-4353

## Beschreibung

Die Erfindung betrifft eine Vorrichtung und ein Verfahren zum Abwickeln einer Materialbahn.

Materialbahnen, die für einen Weiterverarbeitungsprozess in einer Weiterverarbeitungsmaschine benötigt werden, werden oft in der Form eines Wickels zur Verfügung gestellt. In einer Abwickelvorrichtung wird diese Materialbahn dann von dem Wickel abgewickelt. Neigt sich der Materialbahnvorrat auf diesem Wickel dem Ende entgegen, muss ein neuer Wickel in die Abwickelvorrichtung eingebracht werden. Um den Bahnanfang dieses neuen Wickels nicht in die Weiterverarbeitungsmaschine separat einführen zu müssen, wird dieser Bahnanfang an das nachlaufende Bahnende des ersten Wickels befestigt. Auch während des Wickelwechsels sollte die Weiterverarbeitungsmaschine möglichst effizient betrieben werden können. Zudem kann es auch erforderlich sein, dass die Befestigungsstelle keine Störungen in der Weiterverarbeitungsmaschine hervorruft. Dokument US 2014/251528 offenbart eine Vorrichtung und ein Verfahren zum Wechsel eines Wickels gemäß dem Oberbegriff der Ansprüche 1 und 8.

Es ist also die Aufgabe der vorliegenden Erfindung, eine Vorrichtung und ein Verfahren bereitzustellen, mit welchen eine nachfolgende Verarbeitungsmaschine möglichst effizient und möglichst störungsfrei betreibbar ist.

Die Aufgabe wird gelöst durch die Merkmale des Anspruchs 1.

Die auf dem ersten Wickel aufgewickelte Materialbahn befindet sich demnach in der Abwickelvorrichtung, insbesondere an einer ersten Abwickelposition. Dabei ist der Wickel vorzugsweise durch einen Antrieb drehantreibbar, um das Abwickeln zu vereinfachen. Die Materialbahn ist anschließend über eine Transportwalze transportierbar, wobei die Materialbahn in der Regel nicht die komplette Transportfläche belegt, sondern nur einen Teil davon, d.h. ein Zylindersegment. Dieser Bereich wird als Führungsbereich bezeichnet. Dabei wird die Materialbahn mit einer Transportgeschwindigkeit transportiert. Die Transporteinrichtung kann dabei von dem Wickel beabstandet sein oder mit der äußersten Lage des Wickels unmittelbar in Kontakt stehen.

Zum Wechsel des Wickels ist der Abwickeivorrichtung nun ein zweiter Wickel heranzuführen, mit welchem die neue Materialbahn bereitstellbar ist. Dieser Wickel kann sich dann in einer zweiten Abwickelposition befinden. Alternativ kann der erste Wickel in eine zweite Abwickelposition verbracht und der zweite Wickel in die erste Wickelposition in die Abwickelvorrichtung eingebracht werden. In der Abwickelposition ist der Wickel innerhalb der Abwickelvorrichtung bewegbar. Außerdem ist ein Antrieb umfasst, mit welchem der Wickel drehantreibbar ist. Insbesondere ist der Wickel durch den Antrieb beschleunigbar und auch abbremsbar, wobei zum Abbremsen alternativ oder zusätzlich eine separate Bremse vorgesehen sein kann.

Zur Durchführung des eigentlichen Wechsels der Materialbahn ist eine Trennvorrichtung vorgesehen, mit welcher ein nachlaufendes Ende der ersten Materialbahn erzeugbar ist. Diese Trennvorrichtung wirkt auf die Materialbahn im Führungsbereich ein. Bevorzugt ist dabei, wenn die Trennvorrichtung zumindest im Moment des Trennvorgangs relativ zur Materialbahn unbeweglich ist, d. h., sie bewegt sich selbst mit der Transportgeschwindigkeit der Materialbahn.

Weiterhin ist eine Steuer- und/oder Regeleinrichtung zum gegenseitigen Einstellen beziehungsweise Positionieren des nachlaufenden Endes und eines Bahnanfangs der neuen Materialbahn vorgesehen. Vorteilhafterweise ist durch die Steuer- und/oder Regeleinrichtung der neue Wickel und/oder die neue Materialbahn auf eine Transportgeschwindigkeit einstellbar, die die alte Materialbahn im Moment des Verbindens des nachlaufenden Endes der ersten Materialbahn einnimmt. Das Einstellen kann jedoch vor dem eigentlichen Verbinden erfolgen. Entscheidend ist allerdings, dass nach dem Einstellen die Transportgeschwindigkeiten der ersten und der zweiten Materialbahn nur noch synchron, vorzugsweise nicht mehr, verändert werden. Das gegenseitige Einstellen umfasst nicht nur das geschwindigkeitsmäßige Synchronisieren, sondern auch das Auflegen des Bahnanfangs auf eine Unterlage, auf der auch das Ende der ersten Materialbahn aufliegt. Dies ist der Führungsbereich der Transportwalze. Das Einstellen erfolgt dabei so, dass der Abstand des nachlaufenden Endes und des Bahnanfangs größer als 0 mm ist. Das bedeutet insbesondere, dass eine Überlappung beider Materialbahnen ausgeschlossen ist. Eine Überlappung würde eine übermäßige, nämlich in der Regel doppelte Materialdicke bedeuten, wobei noch das Material, das zur haltbaren Verbindung beider Materialbahnen benötigt wird, wie etwa Klebstoff oder ein Klebeband, zusätzlich zur Verdickung beiträgt. Eine solche Dickstelle ist in der Lage, den Betrieb einer Verarbeitungsmaschine zu stören. Die erfindungsgemäße Abwickelvorrichtung stellt allerdings aufgrund der fehlenden Überlappung eine Verbindungsstelle zur Verfügung, die sich problemloser in einer Verarbeitungsmaschine verarbeiten lässt und dort Störungen vermeidet.

Bei oder unmittelbar nach dem Einstellen des nachlaufenden Endes und des Bahnanfangs werden beide Materialbahnen mit einem Verbindungselement miteinander verbunden, wobei als Verbindungselement beispielsweise ein Klebeband genutzt werden kann. Der Führungsbereich der Transporteinrichtung kann während des Vorgangs des Verbindens die notwendige Gegenkraft zur Verfügung stellen und dient damit als Gegenlage.

Erfindungsgemäß erfolgen das Einstellen und/oder das Verbinden bei einer Transportgeschwindigkeit von mehr als 0 Meter pro Minute (m/min), vorzugsweise mehr als 50 m/min, insbesondere mehr als 100 m/min. Das bedeutet insbesondere, dass der Wickelwechsel nicht im Stillstand erfolgt. Damit kann die Verarbeitungsmaschine kontinuierlich mit der Materialbahn versorgt werden, so dass diese ohne oder nur mit geringen Einschränkungen weiter produzieren kann.

In einer bevorzugten Ausführungsform der Erfindung ist insbesondere vorgesehen, dass der Transportpfad der Materialbahn stromabwärts der Transporteinrichtung während des Verbindens nicht verändert ist. Mit anderen Worten ist die Vorrichtung zwischenspeicherfrei ausgestaltet. Ein solcher Zwischenspeicher, der oft als Tänzereinrichtung ausgebildet ist, könnte zwar ein Verbinden der Materialbahnen im Stillstand ermöglichen, ohne dass die Weiterverarbeitungsmaschine verlangsamt oder angehalten werden muss, jedoch ist ein solcher Zwischenspeicher platzraubend, teuer und wartungsanfällig. Zudem führt ein solcher Zwischenspeicher zu unterschiedlichen Bahnspannungen, was für zahlreiche Anwendungen sehr nachteilig sein kann, da hierdurch die Eigenschaften der Materialbahnen verändert sein können, insbesondere, wenn die Materialbahn eine Kunststofffolie ist oder umfasst.

In einer vorteilhaften Ausführungsform ist eine Transportvorrichtung vorgesehen, in der die Trenneinrichtung integriert ist. Dabei kann die Trenneinrichtung als Trennmesser ausgestaltet sein. In der Ruheposition kann die Trenneinrichtung innerhalb der Transportvorrichtung, insbesondere innerhalb des Walzenkörpers einer Transportwalze integriert sein und in seiner Funktionsstellung aus der Außenoberfläche der Transportvorrichtung herausragen und damit die Trennung einer Materialbahn bewirken. Dies ist insbesondere eine platzsparende Anordnung der Trenneinrichtung. Eine solche Transportvorrichtung kann zusätzlich Einrichtungen zum Fixieren der ersten und/oder der zweiten Materialbahn auf dem Führungsbereich umfassen. Dieses können mit einem Unterdruck beaufschlagbare Löcher im Führungsbereich der Transportvorrichtung sein, wie etwa Saugbohrungen. Es können aber auch Elektroden vorgesehen sein, die für eine elektrostatische Aufladung der Materialbahn sorgen können. Eine elektrostatische Anziehungskraft zwischen Materialbahn und Führungsbereich kann damit hervorgerufen werden, was insbesondere bei Kunststoffbahnen wirkungsvoll ist. In einer weiteren Alternative können Blasdüsen vorgesehen sein, mit welchen eine Gasströmung auf die Materialbahn gerichtet werden kann, um diese mit einer Kraft in Richtung auf den Führungsbereich beaufschlagen zu können.

Ferner kann auf den ersten Wickel eine Bremseinrichtung wirken, um das nach dem Trennen folgende Ende der ersten Materialbahn zurückhalten zu können, damit diese nicht in den Bereich gerät, in welchem die Verbindung der ersten Materialbahn mit der zweiten Materialbahn erfolgt. Zu diesem Zweck kann der optionale Antrieb generatorisch betrieben werden (elektrische Bremse) und/oder es kann eine mechanische Bremse vorgesehen sein, die bevorzugt auf die den Wickel aufnehmende Wickelachse wirkt.

In weiterer Ausgestaltung ist der Trennschnitt vorzugsweise ein zur Transportrichtung der Materialbahn rechtwinklig verlaufender Schnitt, so dass das nachlaufende Ende und der Bahnanfang, insbesondere wenn dieser ebenfalls eine zur Transportrichtung rechtwinklig verlaufende Kante ist, einen konstanten Abstand haben, was sich positiv auf die Zugkräfte beim Weitertransport der Materialbahnen auswirkt. Unterschiedliche Zugkräfte und/oder Bahnspannungen in Querrichtung werden damit minimiert oder sogar ganz verhindert.

Insgesamt kann die erste Materialbahn durchtrennt und das so entstandene nachlaufende Ende im Führungsbereich gehalten werden.

Wird nun der neue Bahnanfang der zweiten Materialbahn in einem Abstand von größer 0 mm auf dem Führungsbereich platziert, so ist für eine Fixierung dieses Bahnanfangs im Führungsbereich zu sorgen, denn lediglich für einen kurzen Moment ist hierfür der Anpressdruck einer Anstellvorrichtung vorhanden. In einer Ausgestaltung kann ein doppelseitiges Klebeband vorgesehen sein, dessen klebende Seiten unterschiedliche Haftkräfte haben. Die Seite, die die geringere Haftkraft hat, kann dazu genutzt werden, den Bahnanfang zunächst an dem Wickel zu halten, insbesondere, wenn der Wickel rotiert. Die Seite, die die höhere Haftkraft aufweist, kann so an dem Bahnanfang angebracht sein, dass ein erster Flächenteil dieser Seite am Bahnanfang haftet und ein zweiter Flächenteil frei ist und beim Einstellen auf das nachlaufende Ende mit diesem in Verbindung gebracht wird. Bei dem weiteren Transport der nun verbundenen Materialbahnen löst sich der Bahnanfang der zweiten Materialbahn von dem Wickel, da ja die entsprechende Haftkraft geringer ist als die Haftkraft der Seite, die nun beide Materialbahnen miteinander verbindet. Zusätzlich oder alternativ kann die Transporteinrichtung derart ausgestaltet sein, dass nach dem gegenseitigen Einstellen des nachlaufenden Endes und des Bahnanfangs letzterer durch Haltekräfte auf der Transporteinrichtung gehalten wird. Auch in diesem Fall sind mit Unterdruck beaufschlagbare Löcher im Mantel der Transporteinrichtung denkbar, welche zum saugenden Fixieren zumindestdes Bahnanfangs genutzt werden. Auch Blasdüsen, aus denen ein unter Überdruck stehendes Gas ausströmt, wobei die Gasströmung auf den Bahnanfang gerichtet ist, ist denkbar. Wiederum sind auch hier Elektroden zum elektrostatischen Aufladen der Bahn zum Hervorrufen einer elektrostatischen Anziehungskraft denkbar. Zu dem oben genannten Zweck können auch mechanische Hilfsmittel wie etwa Haltezangen vorgesehen sein.

Für den Fall, dass auf dem Bahnanfang nicht bereits ein Klebestreifen zur Vorbereitung des Wickelwechsels aufgebracht ist, kann innerhalb der Abwickelvorrichtung eine Verbindungselementapplikationseinrichtung vorgesehen sein, insbesondere eine Klebestreifenapplikationsvorrichtung. Damit kann dann ein Verbindungselement appliziert werden, wenn das nachlaufende Ende und der Bahnanfang bereits gegenseitig eingestellt sind und sich noch im Führungsbereich befinden.

In einer weiteren Ausführungsform der Erfindung kann eine weitere Transportvorrichtung für die neue Materialbahn vorgesehen sein, mit welcher die neue Materialbahn vor dem Einstellen auf das nachlaufende Ende führbar ist. In dieser Ausführungsform ist zudem eine weitere Trenneinrichtung zum Erzeugen eines Bahnanfangs vorgesehen. Diese weitere Transportvorrichtung umfasst ebenfalls einen Führungsbereich. Nach dem Erzeugen des Bahnanfangs ist die weitere Transporteinrichtung an die erste Transporteinrichtung anstellbar, wobei der Bahnanfang an die erste Transporteinrichtung übergebbar ist. Dabei kann dieser Übergabevorgang durch wenigstens eine Einrichtung zum Abstoßen des Bahnanfangs von der weiteren Transportvorrichtung unterstützt werden. Dies können beispielsweise Öffnungen an der Außenoberfläche der Transportvorrichtung sein, die mit einem Überdruck beaufschlagbar sind, so dass der Bahnanfang sich von dem genannten Führungsbereich der zweiten Transportvorrichtung löst.

Die anfangs genannte Aufgabe wird ebenfalls gelöst durch die Merkmale des Anspruchs 7.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Dabei können die in den Ansprüchen und in der Beschreibung erwähnten Merkmale jeweils einzeln für sich oder beliebige Kombinationen erwähnter Merkmale erfindungswesentlich sein. Im Rahmen der gesamten Offenbarung gelten Merkmale und Einzelheiten, die im Zusammenhang mit dem erfindungsgemäßen Verfahren beschrieben sind, selbstverständlich auch im Zusammenhang mit der erfindungsgemäßen Abwickelvorrichtung und jeweils umgekehrt, so dass bezüglich der Offenbarung zu den einzelnen Aspekten der Erfindung stets wechselseitig Bezug genommen wird beziehungsweise werden kann. Die einzelnen Figuren zeigen:
- Fig. 1: Prinzipskizze einer erfindungsgemäßen Abwickelvorrichtung während der Abwickelphase
- Fig. 2: Prinzipskizze einer erfindungsgemäßen Abwickelvorrichtung mit einem in die Wechselposition verlagerten ersten Wickel
- Fig. 3: Prinzipskizze einer erfindungsgemäßen Abwickelvorrichtung mit einem in die Wechselposition verlagerten ersten Wickel
- Fig. 4: Prinzipskizze einer erfindungsgemäßen Abwickelvorrichtung mit einem zum Wickelwechsel vorbereiteten zweiten Wickel
- Fig. 5: Prinzipskizze einer erfindungsgemäßen Abwickelvorrichtung mit beschleunigtem zweiten Wickel
- Fig. 6: Prinzipskizze einer erfindungsgemäßen Abwickelvorrichtung, wobei das Bahnende des ersten Wickels und der Bahnanfang des zweiten Wickels die Kontaktstelle erreichen.
- Fig. 7: Prinzipskizze einer erfindungsgemäßen Abwickelvorrichtung, wobei der erste Wickel abtransportiert wird.

Die **Fig. 1** zeigt eine Prinzipskizze einer erfindungsgemäßen Abwickelvorrichtung 100 während der Abwickelphase, bei der sich zunächst ein Wickel 101 in der Abwickelvorrichtung 100 befindet. Die Materialbahn 102 wird vom Wickel 101 abgezogen und läuft über eine Kontaktwalze 103, an die vorzugsweise der Wickel 101 angestellt ist. Dazu kann der Wickel 101 drehbar auf nicht dargestellten Schlitten gelagert sein, wobei dann die Schlitten auf Schienen relativ zur Kontaktwalze 103 verschiebbar sind. Die Schienen sind mit Schwenkarmen 104 verbunden, welche um die Drehachse 105 der Kontaktwalze 103 schwenkbar sind, so dass der Wickel 101 unterschiedliche Winkelpositionen der Kontaktwalze 103 einnehmen kann. Während des gezeigten, normalen Abwickelvorgangs drehen der Wickel 101 in Richtung des Pfeils 111 und die Kontaktwalze 103 in die Richtung des Pfeils 113, d. h. sie drehen gegensinnig. Die Transportrichtung der Materialbahn 102 wird durch den Pfeil 112 angedeutet.

Die **Fig. 2** zeigt nun die Situation, in der der Wickel 101 bis zu einer kleinen Rollengröße abgewickelt wurde, bei der sich nur noch so viel Materialbahn auf dem Wickel befindet, dass am Ende des Wechselvorgangs nur noch eine kleine Sicherheitsreserve vorhanden ist. In der gezeigten Situation wurden die Schwenkarme 104 entgegen der Drehrichtung der Kontaktwalze 103 in Richtung des Pfeils 201 geschwenkt, so dass der Wickel 101 an die Lagerarme 202 übergebbar ist. In dieser Position, die als zweite Wickelposition bezeichnet werden kann, wird der Wickel weiterhin abgewickelt.

In der **Fig. 3** wird nun gezeigt, dass der Wickel in der zweiten Abwickelposition verbleibt. Die Schwenkarme 104 werden nun zurückgeschwenkt. Die Position, die die Schwenkarme nach dem Zurückschwenken einnehmen, kann die Abwickelposition wie gemäß Figur 1 sein, oder auch, wie gezeigt, eine Aufnahmeposition zur Aufnahme eines neuen Wickels 121. Diese Position ist gegenüber der Abwickelposition gemäß Fig. 1 vorzugsweise abgesenkt, um den Wickel nicht mittels eines Krans oder eines Gabelstaplers anheben zu müssen.

Die **Fig. 4** zeigt nun die Situation gemäß der Fig. 3, jedoch mit wieder in die Abwickelposition geschwenkten Schwenkarmen 104. In der Fig. 4 ist noch ein weiteres, vorteilhaftes Detail dargestellt. Der neue Wickel 121 ist in der Weise für einen Wickelwechsel vorbereitet, dass ein doppelseitiges Klebeband 122 im Übergangsbereich von der ersten Materialbahnlage auf die zweite Materialbahnlage des Wickels 121 in Querrichtung mit seiner Unterseite 124 aufgeklebt ist. Auf einer Teilfläche der Oberseite 123 des Klebebandes 122 ist der Bahnanfang 125 mit seiner Rückseite aufgeklebt. Der nicht mit dem Bahnanfang 125 belegte Teil der Oberseite 123 des Klebebandes 122 bleibt zunächst frei.

In der **Fig. 5** ist nun dargestellt, dass der zweite Wickel in Rotation versetzt worden ist. Dies wird durch den Pfeil 131 angedeutet. Während der Beschleunigungsphase wurde der zweite Wickel 121 mit der Kontaktwalze 103 hinsichtlich der Umfangsgeschwindigkeit und der Winkelposition synchronisiert, wobei der Bahnanfang 125 an oder kurz hinter der Position 141 des Trennmessers 142 der Kontaktwalze 103 auf die Kontaktwalze 103 auftrifft. Mit "kurz hinter" ist bevorzugt ein Bereich von größer als 0 Millimeter (mm) bis 30 mm, insbesondere bis 20 mm und vorzugsweise bis 10 mm gemeint. Wie in der Figur 5 weiter zu erkennen ist, wurde das Trennmesser, nachdem es den Wickel 101 passiert hat, aus der Umfangsfläche der Kontaktwalze herausgefahren, um die Materialbahn 102 zu durchtrennen. Unmittelbar nach dem Einbringen des Trennschnitts wird das Trennmesser 142 wieder zurückgezogen, um nicht den Wickel 121 zu beschädigen. Bevor das nun durch den Trennschnitt erzeugte Bahnende der Materialbahn 102 die Kontaktstelle zwischen Kontaktwalze 103 und Wickel 121 passiert, wurde bereits der Wickel 121 durch das weiter oben beschriebene Schlitten-Schienen-System an die Kontaktwalze 103 herangefahren, um mit dieser in Kontakt zu treten.

Der **Fig. 6** ist zu entnehmen, dass nahezu gleichzeitig mit dem Bahnende der Materialbahn 102 der Bahnanfang des neuen Wickels 121 die Kontaktlinie erreicht, wobei nun die freie Fläche des Klebebandes 122 auf das Bahnende aufgelegt wird, so dass damit das Bahnende der Materialbahn 102 mit dem Bahnanfang des neuen Wickels verbunden ist. Das doppelseitige Klebeband 122 umfasst eine Oberseite 123, die in Bezug auf das Material der Materialbahnen eine höhere Haftung aufweist als die Haftung der Unterseite 124 des Klebebandes. Damit kann sichergestellt werden, dass, wenn die Verbindung der beiden Materialbahnen erfolgt ist, sich das Klebeband auch von dem Übergang zwischen der ersten und zweiten Materiallage des Wickels 121 löst. Um den beschriebenen Vorgang nochmals sicherer zu gestalten, können Einrichtungen vorgesehen sein, die das Bahnende und/oder den Bahnanfang mit einer zusätzlichen Kraft in Richtung auf die Oberfläche der Kontaktwalze beaufschlagen. Vorzugsweise können hierzu mit Unterdruck beaufschlagbare Öffnungen in der Oberfläche der Kontaktwalze, wie etwa Saugbohrungen, vorgesehen sein. Solche Öffnungen sind in der Fig. 6 nicht gezeigt.

Bevor das durch das Trennmesser 142 erzeugte Bahnende 143 des ersten Wickels 101 die Kontaktlinie zwischen dem zweiten Wickel 121 und der Kontaktwalze 103 erreichen könnte, wird der erste Wickel 101 durch eine nicht dargestellte Bremseinrichtung gebremst, so dass das Bahnende 143 nicht in den Bereich der Kontaktlinie gelangt.

In der **Fig. 7** ist schließlich dargestellt, dass die Verbindungsstelle, die an dem Klebeband 122 zu erkennen ist, durch die nach wie vor stattfindende Rotation der Kontaktwalze 103 weiter transportiert wird, während der erste Wickel 101 entlang der Lagerarme 202 von der Kontaktwalze entfernt und zu einer Entnahmeposition verbracht wird. Von dort aus kann der erste Wickel 101 aus der Wickelvorrichtung 100 entfernt werden. Damit ist der Zustand gemäß der Figur 1 wieder hergestellt worden, wobei der zweite Wickel 121 nun für den nachfolgenden Wechselvorgang der erste Wickel 101 ist.

In den einzelnen Figuren sind verschiedene Elemente der erfindungsgemäßen Vorrichtung mehrfach dargestellt worden. Der Übersichtlichkeit halber wurden gleiche Elemente lediglich in einer oder in wenigen Figuren mit Bezugszeichen versehen. Dennoch gelten die Bezugszeichen auch in Hinblick auf Figuren, in denen sie nicht eingetragen sind.

| **Bezugszeichenliste** | |
|---|---|
| 100 | Abwickelvorrichtung |
| 101 | Wickel |
| 102 | Materialbahn |
| 103 | Kontaktwalze |
| 104 | Schwenkarme |
| 105 | Drehachse |
| | |
| 111 | Pfeil |
| 112 | Pfeil |
| 113 | Pfeil |
| | |
| 121 | Neuer Wickel |
| 122 | Doppelseitiges Klebeband |
| 123 | Oberseite des Klebebandes 122 |
| 124 | Unterseite des Klebebandes 122 |
| 125 | Bahnanfang |
| | |
| 131 | Pfeil |
| | |
| 141 | Position des Trennmessers 142 |
| 142 | Trennmesser |
| 143 | Bahnende |
| | |
| 201 | Pfeil |
| 202 | Lagerarme |

## Patentansprüche

1. Vorrichtung zum Wechsel eines Wickels und zum Verbinden einer neuen Materialbahn an ein Ende einer alten Materialbahn mit
• einem ersten Wickel, dessen aufgewickelte, erste Materialbahn abwickelbar ist,
• einer Transportwalze, über welche die erste Materialbahn in einem Führungsbereich, wobei die Materialbahn ein Zylindersegment der Transportwalze belegt, mit einer Transportgeschwindigkeit führbar ist,
• einem zweiten Wickel, mit welchem die neue Materialbahn bereitstellbar ist,
• einer Antriebsvorrichtung zum Drehantreiben des zweiten Wickels,
• eine Trenneinrichtung zum Durchtrennen der ersten Materialbahn, mit welcher die Materialbahn zur Erzeugung eines nachlaufenden Endes im Führungsbereich durchtrennbar ist,
• einer Steuer- und/oder Regeleinrichtung zum gegenseitigen Einstellen des nachlaufenden Endes und eines Bahnanfangs der zweiten Materialbahn, so dass das nachlaufende Ende und der Bahnanfang einen Abstand von größer als 0 mm voneinander einnehmen und insbesondere überlappungsfrei sind,
• wobei das nachlaufende Ende und der Bahnanfang der neuen Materialbahn im Führungsbereich mit einem Verbindungselement miteinander verbindbar sind, und
• wobei die Transportgeschwindigkeit des nachlaufenden Endes und des Bahnanfangs im Führungsbereich mehr als 0 Meter pro Minute beträgt.

2. Vorrichtung nach Anspruch 1,
**dadurch gekennzeichnet, dass**
das nachlaufende Ende und der Bahnanfang einen Abstand von weniger als 30 mm, insbesondere weniger als 20 mm und vorzugsweise weniger von 10 mm voneinander einnehmen.

3. Vorrichtung nach einem der vorstehenden Ansprüche,
**dadurch gekennzeichnet, dass**
das Einstellen und/oder das Verbinden bei einer Transportgeschwindigkeit von mehr als 0 Meter pro Minute (m/min), vorzugsweise mehr als 50 m/min, insbesondere mehr als 100 m/min erfolgt.

4. Vorrichtung nach einem der vorstehenden Ansprüche,
**dadurch gekennzeichnet, dass**
sie zwischenspeicherfrei ausgestaltet ist.

5. Vorrichtung nach einem der vorstehenden Ansprüche,
**dadurch gekennzeichnet, dass**
die Trenneinrichtung innerhalb der Transportwalze angeordnet ist und zum Trennen aus der Oberfläche, auf welcher die Materialbahn aufliegt, herausführbar ist, wobei ein Trennschnitt erfolgt.

6. Vorrichtung nach einem der vorstehenden Ansprüche,
**dadurch gekennzeichnet, dass**
eine Bremsvorrichtung vorgesehen ist, mit welcher der erste Wickel abbremsbar ist.

7. Verfahren zum Wechsel eines Wickels und zum Verbinden einer neuen Materialbahn an ein Ende einer alten Materialbahn, wobei
• von einem ersten Wickel eine aufgewickelte, erste Materialbahn abgewickelt wird,
• die erste Materialbahn über eine Transportwalze, in einem Führungsbereich, wobei die Materialbahn ein Zylindersegment der Transportwalze belegt, mit einer Transportgeschwindigkeit geführt wird,
• von einem zweiten Wickel die neue Materialbahn bereitgestellt wird,
• der zweite Wickel von einer Antriebsvorrichtung drehangetrieben wird,
• die erste Materialbahn mit einer Trenneinrichtung zum Durchtrennen zur Erzeugung eines nachlaufenden Endes im Führungsbereich durchtrennt wird,
• das nachlaufenden Endes und eines Bahnanfangs der zweiten Materialbahn über eine Steuer- und/oder Regeleinrichtung eingestellt werden, so dass das nachlaufende Ende und der Bahnanfang einen Abstand von größer als 0 mm voneinander einnehmen und insbesondere überlappungsfrei sind,
• das nachlaufende Ende und der Bahnanfang der neuen Materialbahn im Führungsbereich mit einem Verbindungselement miteinander verbunden werden, und
• die Transportgeschwindigkeit des nachlaufenden Endes und des Bahnanfangs im Führungsbereich mehr als 0 Meter pro Minute beträgt.

## Claims

1. A device for changing a reel and for connecting a new material web to the end of an old material web with
• a first reel, the wound-up, first material web of which can be unwound,
• a transport roller, by means of which the first material web can be guided in a guiding region, wherein the material web occupies a cylinder segment of the transport roller, at a transport speed,
• a second reel, with which the new material web can be prepared,
• a drive device for rotatably driving the second reel,
• a separating device for cutting through the first material web, with which the material web can be cut through in the guiding region in order to produce a trailing end,
• a control and/or regulating device for the mutual adjustment of the trailing end and a web start of the second material web, such that the trailing end and the web start are at a distance of more than 0 mm from each other and in particular do not overlap,
• wherein the trailing end and the web start of the new material web can be connected to each other in the guiding region with a connection element, and
• wherein the transport speed of the trailing end and the web start in the guiding region is more than 0 meters per minute.

2. The device according to Claim 1,
**characterized in that**
the trailing end and the web start are at a distance of less than 30 mm, in particular less than 20 mm and preferably less than 10 mm from each other.

3. The device according to any one of the preceding claims,
**characterized in that**
the adjustment and/or the connection takes place at a transport speed of more than 0 meters per minute (m/min), preferably more than 50 m/min, in particular more than 100 m/min.

4. The device according to any one of the preceding claims,
**characterized in that**
it is designed so as to be free of intermediate storage.

5. The device according to any one of the preceding claims,
**characterized in that**
the separating device is arranged within the transport roller and can be led out for the separation from the surface, on which the material web rests, wherein a separating cut is performed.

6. The device according to any one of the preceding claims,
**characterized in that**
a braking device is provided, with which the first reel can be braked.

7. A method for changing a reel and for connecting a new material web to an end of an old material web, wherein
• a wound-up, first material web is unwound from a first reel,
• the first material web is guided by means of a transport roller in a guiding region, wherein the material web occupies a cylinder segment of the transport roller, at a transport speed,
• the new material web is prepared by a second reel,
• the second reel is rotatably driven by a drive device,
• the first material web is cut through with a separating device for the cutting through in the guiding region in order to produce a trailing end,
• the trailing end and a web start of the second material web are adjusted by means of a control and/or regulating device, such that the trailing end and the web start are at a distance of more than 0 mm from each other and in particular do not overlap,
• the trailing end and the web start of the new material web are connected to each other in the guiding region with a connection element, and
• the transport speed of the trailing end and the web start in the guiding region is more than 0 meters per minute.

## Revendications

1. Dispositif de changement d'une bobine pour la liaison d'une nouvelle bande de matériau à une extrémité d'une ancienne bande de matériau, avec
• une première bobine dont la première bande de matériau enroulée peut être déroulée,
• un rouleau de transport, par l'intermédiaire duquel la première bande de matériau peut être guidée dans une zone de guidage, dans lequel la bande de matériau occupe un segment de cylindre du rouleau de transport, avec une vitesse de transport,
• une deuxième bobine avec laquelle la nouvelle bande de matériau peut être mise à disposition,
• un dispositif d'entraînement pour l'entraînement en rotation de la deuxième bobine,
• un dispositif de séparation pour le sectionnement de la première bande de matériau, avec lequel la bande de matériau peut être sectionnée pour la production d'une extrémité aval dans la zone de guidage,
• un dispositif de commande et/ou de régulation pour le réglage mutuel de l'extrémité aval et d'un début de bande de la deuxième bande de matériau, de façon à ce que l'extrémité aval et le début de bande présentent une distance supérieure à 0 mm entre eux et plus particulièrement ne se superposent pas,
• l'extrémité aval et le début de bande de la nouvelle bande de matériau pouvant être reliés entre eux dans la zone de guidage avec un élément de liaison et
• dans lequel la vitesse de transport de l'extrémité aval et du début de bande dans la zone de guidage est supérieure à 0 mètre par minute.

2. Dispositif selon la revendication 1,
**caractérisé en ce que**
l'extrémité aval et le début de bande présentent entre eux une distance inférieure à 30 mm, plus particulièrement inférieure à 20 mm et de préférence inférieure à 10 mm.

3. Dispositif selon l'une des revendications précédentes,
**caractérisé en ce que**
le réglage et/ou la liaison a lieu à une vitesse de transport supérieure à 0 mètre par minute (m/min), de préférence supérieure à 50 m/min, plus particulièrement supérieure à 100 m/min.

4. Dispositif selon l'une des revendications précédentes,
**caractérisé en ce que**
il est conçu sans stockage intermédiaire.

5. Dispositif selon l'une des revendications précédentes,
**caractérisé en ce que**
le dispositif de sectionnement est disposé à l'intérieur du rouleau de transport et peut être guidé, pour le sectionnement, hors de la surface sur laquelle repose la bande de matériau, une coupe de sectionnement étant effectuée.

6. Dispositif selon l'une des revendications précédentes,
**caractérisé en ce que**
un dispositif de freinage est prévu, avec lequel la première bobine peut être freinée.

7. Procédé pour le changement d'une bobine et pour la liaison d'une nouvelle bande de matériau à une extrémité d'une ancienne bande de matériau, moyennant quoi
• une première bande de matériau enroulée est déroulée par une première bobine,
• la première bande de matériau est guidée par l'intermédiaire d'un rouleau de transport, dans une zone de guidage, dans lequel la bande de matériau occupe un segment de cylindre du rouleau de transport, avec une vitesse de transport,
• la nouvelle bande de matériau est mise à disposition par la deuxième bobine,
• la deuxième bobine est entraînée en rotation par un dispositif d'entraînement,
• la première bande de matériau est sectionnée avec un dispositif de sectionnement pour le sectionnement d'une extrémité en aval dans la zone de guidage,
• l'extrémité aval et un début de bande de la deuxième bande de matériau sont réglés par l'intermédiaire d'un dispositif de commande et/ou de régulation, de façon à ce que l'extrémité aval et le début de bande présentent entre eux une distance supérieure à 0 mm et plus particulièrement ne se superposent pas,
• l'extrémité aval et le début de bande de la nouvelle bande de matériau sont reliés entre eux dans la zone de guidage avec un élément de liaison et
• la vitesse de transport de l'extrémité aval et du début de bande dans la zone de guidage est supérieure à 0 mètre par minute.
